# EUROPÄISCHE PATENTSCHRIFT

(11) **EP 0 589 906 B1**
(45) Veröffentlichungstag und Bekanntmachung des Hinweises auf die Patenterteilung: **15.03.1995**
(21) Anmeldenummer: 92909971.1
(22) Anmeldetag: 12.05.1992
(51) Int. Cl.: A63B 51/12

(54) **TENNIS-, SQUASH-, RACQUETBALL- ODER ANDERER SCHLÄGER**
TENNIS, SQUASH OR OTHER RACQUET
RAQUETTE DE TENNIS, DE SQUASH OU AUTRE

(30) Priorität: 21.05.1991 DE 4116472; 19.10.1991 DE 4134566
(43) Veröffentlichungstag der Anmeldung: 06.04.1994
(73) Patentinhaber: FISCHER, Herwig, D-41063 Mönchengladbach (DE)
(72) Erfinder: FISCHER, Herwig, D-41063 Mönchengladbach (DE)
(74) Vertreter: Vomberg, Friedhelm, Dipl.-Phys.
(86) Internationale Anmeldenummer: DE9200398
(87) Internationale Veröffentlichungsnummer: WO9220410

(56) Entgegenhaltungen:
- EP-A- 106 850
- DE-A- 3 211 738
- US-A- 2 165 701

## Beschreibung

Die Erfindung betrifft einen Tennis-, Squash-, Racquetball- oder anderer Schläger mit einem im wesentlichen elliptischen Rahmen, einem mit diesem verbundenen Griff und einer innerhalb des Rahmenkopfes angeordneten Besaitung aus einander kreuzenden Saiten, die mehrere am Rahmen reibungsarm umgelenkte und über den Rahmen gespannte Saiten mit im wesentlichen parallelen Saitenabschnitten umfassen, wobei die Besaitung mit einer eine einstellbare Zugkraft auf die Saiten ausübenden Spanneinrichtung verbunden ist, wobei ein Teil der durch den Rahmenkopf geführten Saitenabschnitte direkt als Primärsaitenabschnitte mit der Spanneinrichtung verbunden ist.

Die in einem Ballschläger integrierte Spanneinrichtung soll es ermöglichen, die Saitenspannung zu verändern und den individuellen Bedürfnissen anzupassen. Solche Schläger sind beispielsweise aus der US-A-2 089 118, US-A-2 206 548, US-A-2 165 701 und der EP 0 108 150 A bekannt.

Die Saiten sollen bzw. ein Teil der Saiten soll dabei über die Schlagfläche hinaus verlängert und bis in den Griff oder an anderer geeigneter Stelle so geführt werden, daß die dort angeordnete Spanneinrichtung eine Zugkraft auf die Saiten ausübt und ein Einstellung der Saitenspannung ermöglicht. Die Schläger nach den vorgenannten Druckschriften zeigen unterschiedliche Bespannungsmuster.

Die grundsätzliche Problematik spannbarer Ballschläger, insbesondere Tennischläger, liegt darin, daß beim Einleiten der Zugkraft in die beiden Enden der Saite die Spannung aufgrund der Reibung und der Elastizität der Saite nicht hinreichend gleichmäßig auf die gesamte Schlagfläche verteilt wird. Der Versuch, durch reibungsvermindernde Bauteile wie Rollen oder Gleitelemente (vgl. EP 0 108 850 A) hier Abhilfe zu schaffen, scheitert daran, daß ein großer Teil der Reibungsverluste aus den Vernetzungspunkten beim Verweben der Besaitung in der Schlagfläche herrührt und dort praktisch unvermeidbar ist, da nach den Regeln der Tennisfederation ein Verweben der Saiten zwingend vorgeschrieben wird.

Bei den nach dem Stand der Technik bekannten Schlägern, bei denen nur an den Saitenenden einer oder zweier Saiten, die die Besaitung bilden, Zugkraft eingeleitet wird, haben in der Praxis noch nicht zu zufriedenstellenden Einstellmöglichkeiten geführt.

Die naheliegende Alternative, alle Saitenabschnitte nach jeweils nur einer Querung durch die Schlagfläche mit einem Spannmechanismus zu verbinden, ist zwar grundsätzulich möglich, führt jedoch zu einem sehr voluminösen Saitenbaum, der am Rahmen entlang geführt werden muß und darüber hinaus zu sehr hohen Drucklasten im Rahmen, die wiederum einen sehr aufwendigen Rahmenaufbau erfordern. Innerhalb der zur Zeit vorhandenen Werkstoffvorgaben in Hinsicht auf die Festigkeit, die Steifigkeit und das Gewicht kann damit derzeit kein zufriedenstellendes, marktfähiges Produkt gefertigt werden.

Andererseits entsteht in dem Fall, in dem nicht alle Saitenabschnitte direkt mit dem Spannmechanismus verbunden sind, ein Spannungsgradient, d.h. die Spannung nimmt mit wachsender Entfernung vom Spannmechanismus asymptotisch ab. Saiten, die dann nur indirekt mit dem Spannmechanismus verbunden sind, müssen somit eine geringere Spannung aufweisen als solche Saiten, die über kurze Lauflängen am Spannmechanismus angeschlossen sind.

Definiert man Saitenabschnitte, die direkt mit dem Spannmechanismus verbunden sind, als Primärsaiten und Saitenabschnitte, die nur indirekt über die Primärsaiten zum Spannmechanismus führen als Sekundärsaiten, so folgt aus vorstehenden Darlegungen, daß die Spannung von Primärsaiten in der Regel nicht identisch sein wird mit der Spannung der Sekundärsaiten. Da die Spannung aber einen wesentlichen Einfluß auf das Rücksprungverhalten des Balles hat, wird dieses Rücksprungverhalten sehr stark davon abhängen, ob der Ball vorwiegend Primär- oder vorwiegend Sekundärsaiten trifft, je nachdem an welchem Ort der Schlagfläche der Ball auftrifft. Die Verteilung der Primär- und Sekundärsaiten auf der Schlagfläche ist also ein wesentlicher Einflußparameter auf das Spielverhalten spannbarer Schläger.

Nach der EP 0 106 850 A ist das Bespannungsmuster derart gewählt, daß wenigstens bei einem Teil der Besaitung die unmittelbar benachbarten Saitenabschnitte zu verschiedenen Saiten gehören und daß der Abstand zwischen den zu derselben Saite gehörenden parallelen Saitenabschnitten wenigstens etwa einen Ballradius beträgt. Dies hat zur Folge, daß der Ball bei zentralem Auftreffen auf die Besaitung vorwiegend Primärsaiten trifft, die naturgemäß eine höhere Spannung aufweisen und daß bei Randtreffern vowiegend Sekundärsaiten getroffen werden, die in der Regel relativ weicher sind. Außerdem wird jede Bespannungsaite außerhalb der Trefferfläche entlang dem Rahmen über eine relativ große Strecke geführt, was zwar eine große Elastizität des gesamten Saitenbettes bewirkt, jedoch wird das dabei entstehende weichere Schlaggefühl nicht von allen Spielern als angenehm empfunden.

Ein Racket der eingangs genannten Art ist beispielsweise aus der US-A 21 65 701 bekannt, allerdings werden dort alle Primärsaiten in Richtung der Grifflängsachse oder parallel hierzu geführt, während die Sekundärsaiten ausnahmslos hierzu senkrecht gespannt werden. Bei diesem Bespannungsmuster ergeben sich unterschiedlich lange Saitenabschnitte mit jeweils unterschiedlicher Saitenspannung mit der Folge, daß weder eine stabilisiete Kopfform noch eine auch nur annähernd gleichmäßige Spannung erzielbar sind.

Es ist Aufgabe der vorliegenden Erfindung, den eingangs genannten Ballschläger dahingehend zu verbessern, daß offensiv orientierten Spielern ein gewünschtes "direktes", weniger elastisches Schlaggefühl ermöglicht wird und dennoch der Schläger die funktionale Einstellbakeit der Saitenspannung besitzt.

Diese Aufgabe wird mit dem in Anspruch 1 angegebenen Tennis-, Squash-, Racquetball- oder anderen Schläger gelöst. Dieser ist dadurch gekennzeichnet, daß im wesentlichen alle Saitenzüge, bestehend aus primären Saitenabschnitten sowie jeweiligen über die Schlagfläche hinaus verbundenen Abschnitten bei zusätzlich zwischen den Rahmenpunkten diagonal oder orthogonal gespannten fixierten Saiten oder aus einem primären und einem sekundären, nämlich nur indirekt über die Primärsaitenabschnitte mit der Spanneinrichtung verbundenen Saitenabschnitt sowie den jeweiligen Abschnitten, die über die Schlagfläche hinaus verlängert sind und die primären und sekundären Abschnitte miteinander bzw. mit der Spanneinrichtung verbinden, im wesentlichen gleich lang sind, so daß die Spannung bei Betätigung der Spanneinrichtung etwa in gleicher Weise und im den gleichen Betrag verändert wird. Mit anderen Worten, die verschiedenen die Besaitung darstellenden Saiten sind jeweils gleich lang. Hierbei sind jedoch die Strecken der Saitenabschnitte, die am Rahmen entlang geführt werden, jeweils kürzestmöglich, d.h. die Saite wird von einer ersten Bohrung in die jeweils hierzu nebengeordnete Bohrung geführt. Hierdurch wird die Elastizität der Saitenführung am Rahmen klein gehalten. Weiterhin wird durch diese Saitenführung bewirkt, daß beim Auftreffen des Balles nebeneinanderliegende Saiten getroffen werden, die miteinander verbunden sind, so daß ein Spannungsaustausch mit weiterer zusätzlicher Elastizität (über andere Saiten) nicht stattfindet.

Ferner sind die Primär- und die Sekundärsaitenabschnitte bzw. die Primärsaitenabschnitte und fixierten Saiten so angeordnet, daß ein auftreffender Ball an allen Punkten der Schlagfläche des Rahmenkopfes im wesentlichen gleich viele Primär- wie Sekundärsaiten berührt. Hierbei wird eine Saitenführung gewählt, die nur einen Teil der Saiten am Rahmen entlang in den Griff zu einem Spannmechanismus führt, jedoch wird auf den Sprung der verbundenen Saiten um mindestens einen Ballradius verzichtet und im Gegenteil hierzu die Saitenführung so ausgestaltet, daß der auftreffende Ball an möglichst allen Stellen der Schlagfläche gleich viele Primär- wie Sekundärsaiten berührt.

Nach einer vorteilhaften Weiterbildung der Erfindung ist wenigstens ein Teil der Primär- und Sekundärsaitenabschnitte in abwechselnder Folge nebeneinander angeordnet. Alternativ hierzu kann jedoch auch wenigstens ein Teil der Primärsaitenabschnitte so angeordnet sein, daß je zwei Primärsaitenabschnitte in abwechselnder Folge zu jeweils zwei Sekundärsaitenabschnitten liegen.

Vorzugsweise besitzt der Schläger ein diagonales oder orthogonales Besaitungsmuster. Nach einer weiteren Ausführungsform wird bei diagonalem Besaitungsmuster die Saitenführung der rechten Rahmenkopfseite zu der linken betreffenden Seite so versetzt, daß sich auf der Schlägerlängsachse Venetzungspunkte ergeben, die aus je einem Primär- und einem Sekundärsaitenabschnitt gebildet werden.

Vorzugsweise beträgt bei mindestens einem Teil der Besaitung der Abstand zweier parallel nebeneinanderliegender Saiten etwa 1/4 des Balldurchmessers. Die Tatsache, daß bei einem erfindungsgemäßen Besaitungsmuster im wesentlichen gleich viele Primär- wie Sekundärsaitenabschnitte vom Ball berührt werden - im vorgenannten Falle 2 x 4 kreuzend angeordnete Saitenabschnitte - ermöglicht eine sehr gleichmäßige Elastizitätsverteilung auf der gesamten Schlagfläche und damit ein sehr kontrolliertes Absprungverhalten des Balles. Da in der Regel ein gewisser Unterschied in der Saitenspannung zwischen Primär- und Sekundärsaitenabschnitten vorliegt, werden die eine härtere Spannung zeigenden Primärsaitenabschnitte die benachbarten Sekundärsaitenabschnitte zu einer stärkeren vertikalen Verlaufsänderung zwingen, so daß eine vertikale Struktur im Saitenbett, der Besaitung, entsteht. Diese Vertikalstruktur verbessert deutlich die Möglichkeit, durch entsprechende Schlägerführung einen Drall oder Effet (Spin) in die Bälle zu bringen.

Vorzugsweise ist der Winkel der Saitenführung im Schlägerkopf in Relation zur Kopfform so gewählt, daß im Schlägerkopfbereich des Rahmens bei im wesentlichen allen eingestellten Spannungen die Kraftverläufe an im wesentlichen allen Umlenkpunkten im Rahmen keine Resultierenden aufweisen, welche die Kopfgeometrie des Schlägers verändern, die Kopfform also länglicher, breiter oder anderweitig verformt werden lassen. Mit anderen Worten, Biegespannungen, welche eine underwünschte Verformung des Rahmenkopfes bewirken können, werden vermieden.

Nach einer bevorzugten Ausführungsform ist die Spanneinrichtung längsverschiebbar im Griff angeordnet. Insbesondere ist, wie im Prinzip aus der EP 0 106 850 A bekannt, eine Saitenführung gewählt, bei der die über die Rahmenfläche hinausgehenden Saitenabschnitte entlang der Außenfläche des Rahmens in den Griff geführt sind, wo sie an der genannten Spanneinrichtung befestigt sind.

Bevorzugt ist die Zahl der Saitenabschnitte, die in den Griff geführt und mit der Spanneinrichtung verbunden sind, größer als 10, vorzugsweise mindestens 14 und kleiner als 36, vorzugsweise höchstens 28. Durch die Anzahl der Saitenabschnitte, die direkt mit der Spanneinrichtung verbunden sind und im Rahmenkopf jeweils Primärsaitenabschnitte bilden, wird eine optimale Saitendichte der Besaitung erreicht, die gewährleistet, daß ein auftreffender Ball jeweils in einer Besaitungsrichtung gesehen, mehrere Primärsaiten trifft, um eine kontrollierte Ballführung zu ermöglichen. Andererseits wird die Zahl der Saitenabschnitte, die als Saitenbaum in den Griff zu führen ist, auf ein Maximum beschränkt.

Die Saitendichte in der Schlagfläche kann nach der vorliegenden Erfindung auch unabhängig von der Zahl der in den Griff geführten (Primär- und Sekundär-)Saiten erhöht werden, indem zusätzlich Saitenabschnitte in der Schlagfläche gespannt werden, die nicht mit der Spanneinrichtung verbunden sind. Diese zusätzlichen zwischen zwei Rahmenpunkten diagonal oder orthogonal gespannten fixierten Saiten werden in der herkömmlichen Weise mit bekannten Hilfsmitteln eingezogen und gespannt. Vorzugsweise werden die fixierten Saiten in der äußeren Randzone angeordnet sein, so daß ein auf den Schläger auftreffender Ball in der Mehrzahl der Schläge die zentral angeordneten spannbaren Primär- und Sekundärsaitenabschnitte trifft.

Nach einer weiteren Ausführungsform kann die Zahl der fixierten Saiten so weit erhöht werden, daß nur noch primäre Saitenabschnitte erforderlich sind. In diesem Fall wird die Anordnung der fixierten und der spannbaren Saiten ebenfall so gewählt, daß die spannbaren Saiten vorzugsweise durch das Schlagflächenzentrum laufen und die fixierten Saiten in der Randzone liegen.

Eine weitere Begrenzung der Elastizität der Besaitung kann nach einer Weiterbildung der Erfindung dadurch erreicht werden, daß zwischen den am oder über den Rahmen und/oder in den Griff geführten Saitenabschnitten ein viskoelastisches Material angeordnet ist. Hierzu bietet sich insbesondere ein Polymer-Kunststoff, vorzugsweise Polyurethan, an.

Unter einem viskoelastischen Material sind im vorliegenden Fall solche Stoffe angesprochen, deren Elastizitätsverhalten bei kurzzeitigen schlagartigen Bewegungsabläufen anders ist als bei längeren Beeinflussungen. So führt die Viskoelastizität der Zwischenlagen, die auch als Hülsen für Besaitungsabschnitte ausgebildet sein können, dazu, daß ein bei einem Schlag auftretender Tennisball keine Relativbewegung des oder der betreffenden Saitenabschnitte zu der Zwischenlage zur Folge hat, andererseits ein Rutschen der Besaitung beim Spannen hierauf ohne weiteres möglich ist, so daß insgesamt das Schlagverhalten des erfindungsgemäßen Schlägers noch "härter, direkter" wird.

Ausführungsbeispiele der Erfindung sind in den Zeichnungen dargestellt. Es zeigen
- Fig. 1 und 2: jeweils schematische Draufsichten auf eine Ausführungsform eines erfindungsgemäßen Tennisschlägers.

Der in den Abbildungen dargestellte Tennisschläger besitzt einen Griff 10 sowie einen Rahmen 11. Der Griff ist hohl ausgebildet und weist eine nicht dargestellte Spanneinrichtung auf. Der prinzipielle Aufbau eines Tennisschlägers mit einer Spanneinrichtung ist nach dem Stand der Technik bekannt, so daß beispielsweise auf die EP 0 106 850 A Bezug genommen wird. Beide in Fig. 1 und 2 dargestellten Tennisschläger weisen ein diagonales Besaitungsmuster auf, das durch 2 x 4 Saiten gebildet wird.

Nach Fig. 1 sind die Enden der Saiten 12 bis 19 jeweils fest mit der Spanneinrichtung verbunden. Die Verbindungpunkte der Saite 12 sind mit a und b bezeichnet. Die vom Einspannende a an der Spanneinrichtung im Griff 10 entlang des Rahmens geführte Saite 12 ist durch eine Bohrung im Rahmen 11 hindurchgeführt und bildet einen primären Saitenabschnitt 121, da sie direkt mit der Spanneinrichtung verbunden ist. Der Saitenabschnitt 121 endet an einer gegenüberliegenden Bohrung im Rahmen 11, wo die Saite 12 entlang des Rahmens als kurzes Saitenabschnittstück 122 geführt wird, um in die benachbarte Bohrung hindurch zu laufen und den sekundären Saitenabschnitt 123 zu bilden. Im Fortlauf der Saite 12 wird die Saite abermals an einer Bohrung im Rahmen 11 geführt, dort unter Bildung eines kurzen Saitenabschnittes 124 entlang des Rahmens geführt, abermals eine Bohrung durchragend, worauf sich die Saite 12 als weiterer sekundärer Saitenabschnitt 125 fortsetzt bis zum gegenüberliegenden Ende. Unter Bildung eines weiteren kurzen Saitenabschnittes 126 verläuft der Saitenabschnitt 127 schließlich zurück zum Einspannende b am der Spanneinrichtung. Die Saiten 127 und 121 bilden somit primäre Saitenabschnitte, die Saitenabschnitte 123 und 125 sekundäre. Die Saitenabschnitte 122, 124 und 126 sind kürzestmöglich gewählt, um ein Minimum an Elastizität aus den betreffenden Abschnitten zu erhalten.

In entsprechender Weise wird die Saite 13 ausgehend vom Einspannort c bis hin zum anderen Einspannort d geführt; Entsprechendes gilt für die Saiten 14 bis 19. Im Verlauf der Saite 19 sind die Primärsaitenabschnitte mit 191 sowie 194 bezeichnet, wohingegen die Saitenabschnitte 192 und 193 Sekundärsaitenabschnitte darstellen. Trifft nun ein Ball in dem Bereich auf, in dem sich die Saiten 19 und 12 über ihre Saitenabschnitte mehrfach kreuzen, berührt der Ball jeweils zwei primäre Saitenabschnitte 191 und 194 sowie 121 und 127, die im wesentlichen die rücktreibende Kraft und damit die Ballflugbahn bestimmen. Ensprechendes gilt beim Auftreffen des Balles an anderen Orten, wo er jeweils zwei gekreuzt angeordnete Primärsaitenpaare berührt. Das Schlagverhalten ist im wesentlichen über der gesamten Besaitung konstant, d.h. unabhängig vom Auftreffort des Balles. Die Führung der Saiten 12 bis 19 ist so gewählt, daß sich in bezug auf die Schlägerlängsachse 20 rechts und links ein unsymmetrisches Bespannungsmuster ergibt. Auf dieser Achse 20 liegen jeweilige Kreuzungspunkte von Primär- und Sekundärsaiten, aber keine Kreuzungspunkte von Primärsaiten. Auf der hierzu senkrechten Querachse 21 wechseln sich jeweilige Kreuzungspunkte von Primärsaiten und Sekundärsaiten alternierend ab. Jeweils parallel zueinander laufende Saitenabschnitte stellen alternierend Sekundär- und Primärsaitenabschnitte dar.

Bei der Ausführungsform nach Fig. 2, bei der nur die eine Diagonalrichtung betreffende Saiten 22 bis 25 eingetragen sind, die an den Einspannorten r bis y mit der im Griff 10 angeordneten Einspannvorrichtung verbunden sind, liegen hingegen in alternierender Folge jeweils Paare von Primärsaitenabschnitten und Sekundärsaitenabschnitten nebenander, was am Beispiel der Primärsaitenabschnitte 251 und 252 und der Sekundärsaitenabschnitte 253 und 254 deutlich wird. Auch in diesem Falle kann jeweils eine zu der Längsachse 20 symmetrische oder - analog Fig. 1 - unsymmetrische Anordnung der Primär- und Sekundärsaiten gewählt werden.

Zwischen dem Rahmen 11 und dem Griff 10 und den Saitenabschnitten 122, 124 und 126 bzw. benachbarten aneinanderliegenden Saitenabschnitten ist jeweils eine PUR-Zwischenlage angeordnet, die beim Spannen ein Rutschen der Saitenabschnitte gegeneinander und gegenüber der Zwischenlage sowie relativ zum Rahmen oder Griff erlaubt, aber bei kurzzeitigem Krafteinfluß, wie bei einem Schlag, die betreffende Relativbewegung blockiert.

Wie Fig. 2 zu entnehmen ist, können in der Randzone auch zusätzlich zwischen zwei Rahmenpunkten 31 und 32 nach herkömmlichen Verfahren gespannte, fixierte Saiten 30 vorgesehen sein.

## Patentansprüche

1. Tennis-, Squash-, Racquetball- oder anderer Schläger mit einem im wesentlichen elliptschen Rahmen (11), einem mit diesem verbundenen Griff (10) und einer innerhalb des Rahmenkopfes angeordneten Besaitung aus einander kreuzenden Saiten (13 bis 19, 22 bis 25), die mehrere am Rahmen (11) reibungsarm umgelenkte und über den Rahmen (11) gespannte Saiten (12 bis 19, 22 bis 25) mit im wesentlichen parallelen Saitenabschnitten (121, 123, 125, 127; 191 bis 194; 251 bis 254) umfassen, wobei die Besaitung mit einer eine einstellbare Zugkraft auf die Saiten ausübenden Spanneinrichtung verbunden ist, wobei ein Teil der durch den Rahmenkopf geführten Saitenabschnitte direkt als Primärsaitenabschnitte (121, 127; 191, 194; 251, 252) mit der Spanneinrichtung verbunden ist (a bis y),
**dadurch gekennzeichnet,**
daß im wesentlichen alle Saitenzüge (12 bis 19), bestehend aus primären Saitenabschnitten sowie jeweiligen über die Schlagfläche hinaus verbundenen Abschnitten bei zusätzlich zwischen den Rahmenpunkten diagonal oder orthogonal gespannten fixierten Saiten (30) oder aus einem primären (121) und einem sekundären, nämlich nur indirekt über die Primärsaitenabschnitte mit der Spanneinrichtung verbundenen Saitenabschnitt (123, 125) sowie den jeweiligen Abschnitten (122, 124, 126), die über die Schlagfläche hinaus verlängert sind und die primären und sekundären Abschnitte miteinander bzw. mit der Spanneinrichtung verbinden, im wesentlichen gleich lang sind, und daß die Primär- und die Sekundärsaitenabschnitte so angeordnet sind, daß ein auftreffender Ball an allen Punkten der Schlagfläche des Rahmenkopfes im wesentlichen gleich viele Primärwie Sekundär- oder fixierte Saiten berührt.

2. Schläger nach Anspruch 1, dadurch gekennzeichnet, daß wenigstens ein Teil der Primär- und Sekundärsaitenabschnitte (121, 127; 123, 125) in abwechselnder Folge nebeneinander angeordnet sind oder daß wenigstens ein Teil der Primärsaitenabschnitte (251, 252) so angeordnet ist, daß je zwei Primärsaitenabschnitte (251, 252) in abwechselnder Folge zu jeweils zwei Sekundärsaitenabschnitten (253, 254) liegen.

3. Schläger nach Ansprch 1 oder 2, dadurch gegekennzeichnet, daß der Schläger ein diagonales oder orthogonales Besaitungsmuster aufweist, wobei bei diagonalem Bespannungsmuster die Saitenführung der rechten Rahmenkopfseite zu der linken betreffenden Saite so versetzt ist, daß sich auf der Schlägerlängsachse (20) Vernetzungspunkte ergeben, die aus je einem Primär- und einem Sekundärsaitenabschnitt gebildet werden.

4. Schläger nach einem der Ansprüche 1 bis 3, dadurch gekennzeichnet, daß die Spannung der Saitenabschnitte bei Betätigung der Spanneinrichtung etwa in gleicher Weise und um etwa den gleichen Betrag verändert wird.

5. Schläger nach einem der Ansprüch 1 bis 4, dadurch gekennzeichnet, daß bei mindestens einem Teil der Besaitung der Abstand zweier parallel nebenanderliegender Saiten (121, 123, ...; 191 bis 194; 251 bis 254) etwa ein Viertel des Balldurchmessers beträgt und/oder daß der Winkel (α) der Saitenführung im Schlägerkopf in Relation zur Kopfform so gewählt ist, daß im Schlägerkopfbereich des Rahmens (11) bei im wesentlichen allen eingestellten Spannungen die Kraftverläufe an im wesentlichen allen Umlenkpunkten im Rahmen (11) keine Resultierenden aufweisen, welche die Kopfgeometrie des Schlägers verändern, die Kopfform also länglicher oder breiter oder anderweitig verformt werden lassen.

6. Schläger nach einem der Ansprüche 1 bis 5, dadurch gekennzeichnet, daß die Spanneinrichtung längsverschiebbar im Griff (10) angeordnet ist und/oder daß die über die Rahmenfläche hinausgehenden Saitenabschnitte entlang der Außenfläche des Rahmens (11) in den Griff (10) geführt sind, wobei die Zahl der Saitenabschnitte, die in den Griff (10) und mit dem Spannmechanismus verbunden ist, größer als 10, vorzugsweise mindestens 14 und kleiner als 36, vorzugsweise höchstens 28 ist.

7. Schläger nach einem der Ansprüche 1 bis 6, dadurch gekennzeichnet, daß zwischen den am oder über den Rahmen (11) und/oder in den Griff (10) geführten Saitenabschnitten ein viskoelastisches Material, vorzugsweise ein Polymer, insbesondere Polyurethan, angeordnet ist.

8. Schläger nach einem der Ansprüche 1 bis 7, dadurch gekennzeichnet, daß die zusätzlichen Sagten in der äußeren Randzone angeordnet sind, wobei vorzugsweise in der äußeren Randzone nur fixierte, gespannte Saiten und in der Schlägermitte nur Primär- und Sekundärsaiten angeordnet sind.

9. Schläger nach einem der Ansprüche 1 bis 8, dadurch gekennzeichnet, daß in der äußeren Randzone nur fixierte Saiten (30) und in der Schlägermitte im wesentlichen nur Primärsaiten angeordnet sind.

## Claims

1. Tennis- Squash-, Racquetball- or other racquet, comprising a generally elliptical frame, a handle (10) fixed thereto and a stringing (13 to 19, 2 to 25) located in the frame head comprising strings in a woven pattern and said strings being pull through holes in the frame (11) over round support points with a low degree of friction and said strings being arranged in generally parallel sections ( 121, 123, 125, 127; 191 to 194; 251 to 245) on their way through the frame head and said strings being connected to a tightening means, which allow to stretch the strings to different degrees of tension, and a part of said strings being so called primary string sections (121, 127; 191, 194; 251, 252) with direct connection to said tightening means (a to y), characterized in that generally all string trains comprising primary string sectionsand string sections (12 to 19), which are pull along the frame beyond the hitting area and with the stringing being completed by fixed string sections (30) passing through the hitting area in diagonal or rectangular directions or comprising primary string sections (121) and secondary strings sections (123, 125), which are only indirectly connected to the tightening means through the primary string sections and the sections (122, 124, 126), which are pull along the frame beyond the hitting area and which connect the primary strings with the secondary strings resp. with the tightening means, have generally the same lengthes and that the primary and secondary strings are arranged in the hitting area in such a way, that the ball in all locations of the hitting area will touch an equal amount of primary and secondary or resp. fixed strings.

2. Racquet according claim 1, characterized in that at least a part of the primary and secondary strings (121, 127; 123,125) is located in alternate positions to each other or that at least a part of the primary strings (251,252) is located in such a way that each two primary strings (251, 252) will be in adjacent positions to each two secondary strings ( 253, 254).

3. Racquet according claim 1 or 2, characterized in that the racquet will be strung diagonally or rectangularly and in case of diagonal stringing pattern the secondary and primary strings being dislocated relatively to each other such that on the longitudinal axis (20) the weaving points of crossing strings will consist out of a set of one primary and one secondary string.

4. Racquet according to one of the claims 1 to 5, characterized in that the tension in all string sections will be changed for in general equal amounts in case the tightening means is operated.

5. Racquet according to one of the claims 1 to 4, characterized in that at least a part of the strings is located in the hitting area in such a way, that the distance between two parallel adjacent strings (121, 123, ...; 191 to 194; 251 to 254) is about a quarter of a ball diameter and/or that the angle (a) of the strings crossing the frame head in relation to the shape of the frame head is such, that in the frame head area (11) under all conditions of various tensions the resulting forces between the strings and the frame will generally not have directions or reactions, which will change the shape the frame, which means change of tension will not make the frame head wider or narrower or change or modify it in any other way.

6. Racquet according to one of the claims 1 to 8, characterized in that the tightening means is located in the handle (10) and can be moved upwards and downwards and/or that the string sections, which exceed the length, which is necessary to cross the hitting area are pull along the frame and into the handle (10) and connected to the tensioning equipment with the number of such string sections being higher than 10, preferably at least 14 and lower than 36, preferably not more than 28.

7. Racquet according to one of the claims 1 to 6, characterized in that on the surface of or between the frame and those strings, which are pull along the frame (11) and/or into the handle (10) a material is applied, which shows viscoelastic friction characteristics, preferably the visoelastic material being a polymer, particularly polyurethane.

8. Racquet according to one of the claims 1 to 7 characterized in that the fixed strings are in the outer zone of the hitting area, which is located close to the frame and in the center only primary and secondary strings are located.

9. Racquet according to one of the claims 1 to 8, characterized in that in the outer zone being only fixed strings and in the center of the hitting area being only primary strings located.

## Revendications

1. Raquette de tennis, raquette pour squash, racquetball, où bien toutes autres sortes de raquettes avec un cadre essentiellement elliptique (11), relié avec ce manche (10), et au dedans de la tête du cadre est un cordage sous ordonné de cordes croisées (13 à 19, 22 à 25), dont la pluspart au cadre (11) par un léger frottement des cordes tendues (12 à 19, 22 à 25) et enroulées qui vont au-delà tout au long du manche (11), qui comprènnent des sections de cordes essentiellemen parallèles (121, 123, 125, 127; 191 à 194; 251 à 254), d'ou l'accordement avec une des force de traction réglable sur les cordes, est en relation et pratiquée sur la direction de tension; d'ou une partie par lequel à l'entête du cadre proviènnent directement des sections de cordes comme première section de cordes (121, 127; 191, 194; 251, 252), qui est relié à la direction de tension (a à y),
PAR CE MOYEN CARACTERISTIQUE,
que pour l'essentiel toute la longueur des cordes (12 à 19), composées comme section primaire enroulées, que dès sur la surface de frappe et par la section reliée par un suplément entre les joints du cadre diagonales òu orthogonales de cordes tendues et fixées (30) òu bien d'une primaire (121) et une secondaire, sôit seulement indirect part la section primaire des cordes avec la direction de tension relié aux sections de cordes qui proviennent du long du manche (123, 125) ainsi que les sections respectives (122, 124, 126), qui sur la surface de frappe au-delà prolongée soient entre-elles des sections et primaires et secondaires avec selon le cas reliées à la direction de tension, que pour l'essentiel elles soient de la même longueur, et que la section de cordes primaire et la section de cordes secondaire soient ainsi sousordonnées, qu'une balle qui frappe dans tous les points de la surface de frappe de l'entête du cadre touche des cordes en même tant primaire que secondaire òu fixées.

2. Les raquettes d'aprés la revendication 1, par ce moyen caracteristique, qu'au minimum une partie des sections de cordes primaire et secondaire (121,127; 123, 125) soient sous ordonnées alternativement d'une suite l'une à côté de l'autre, ou qu'au minimum une partie des sections de cordes primaires (251, 252) soient ainsi sous ordonnées que toujours deux sections de cordes primaires (251, 252) soient placé dans une suite alternative respectivement à deux sections de cordes secondaires (253, 254).

3. Les raquettes d'aprés la revendication 1 ou 2, par ce moyen caracteristique, que les raquettes montrent avec un modèle de cordage en diagonale ou orthogonale, cependant que par le modèle d'attelage diagonale des cordes conductrices du côté droit à l'entête du cadre soient ainsi répartie aux cordes de gauche correspendantes, qu'elles donnent sur la plus grande partie de l'axe de la raquette (20) des points de rencontre, qui forment et transmettent des sections de cordes primaire et secondaire.

4. Les raquettes d'aprés la revendication 1 à 3, par ce moyen caracteristique, que la tension des sections des cordes par la mise en action de la direction de tension sera modifiée d'une facon à peu près semblable et d'un montant à peu prés semblable.

5. Les raquettes d'aprés la revendication 1 à 4, par ce moyen caracteristique, que par une partie du cordage au moins la distance de deux cordes paralleles posées l'une à côté de l'autre (121, 123....; 191 à 194; 251 à 254) comprènnent à peu près un quart du diamètre de la balle et ou que l'angle (a) des cordes conductrices à l'entête de la raquette soit choisie en relation de la forme de tête, qu'au domaine de l'entête de raquette du cadre (11) par l'essentielle dans toutes mises au point de la tension de déroulement d'energie, dont fondamentalement dans tous les points qui détournent dans le cadre (11) ne montrent pas une resolvante, qui modifie la tête géométrique des raquettes, donc la forme de tête se laisse déformer ainsi en longueur ou en largeur, ou autre.

6. Les raquettes d'aprés la revendication de 1 à 5, par ce moyen caractéristique que la direction de tension par un moyen réglable en long dans le manche (10) soit sous ordonnée, et òu bien, que les sections de cordes qui traversent la surface du cadre allant tout au long, au dehors de la surface du cadre (11) dans le manche (10), cependant que le nombre des parties de cordes qui dans le manche (10) et soient reliées avec le mechanisme de tension, soit plus grand que 10, de préfèrence au moins de 14 et plus tetit que 36, de préfèrence soit au plus haut de 28.

7. Les raquettes d'aprés la revendication de 1 à 6, par ce moyen caracteristique qu'entre òu dans le cadre(11) et òu dans le long du manche (10) qui conduit les parties de cordes soit d'un materiel visqueux élastique, de préférence polymère, surtout specialement polyuthamie.

8. Les raquettes d'aprés la revendication de 1 à 7, par ce moyen caractéristique, que les cordes suplémentaires soient ordonnées à l'exterieure au bord du cadre, cependant qu'elles soient de préférence simplement fixées au bord, et les cordes tendues dans le milieux de la raquette soient sous ordonnées simplement comme cordes primaire et secondaire.

9. Les raquettes d'aprés la revendication 1 à 8, par ce moyen caracteristique, que dans l'exterieur au bord de la zone soient seulement des cordes fixées (30) et dans le milieu de la raquette soient seulement sous ordonnées de préférence comme cordes primaires.
